# DEMANDE DE BREVET EUROPEEN

(11) **EP 1 447 619 A1**
(43) Date de publication de la demande: **18.08.2004**
(21) Numéro de dépôt: 03425084.5
(22) Date de dépôt: 12.02.2003
(51) Int. Cl.: F21V 29/02, F21S 8/02, F21S 8/00

(54) **Dispositif d'éclairage, notamment projecteur tel que luminaire étanche encastré dans le sol, à refroidissement par ventilation d'air**

(71) Demandeur: Exterieur Vert S.A., 83440 Montauroux (FR)
(72) Inventeur: Biasoli, Franco, 83440 Montauroux (FR); Roche, Francis, 83440 Montauroux (FR)
(74) Mandataire: Cicogna, Franco

(57) **Abrégé**

Dispositif d'éclairage, notamment projecteur tel que luminaire étanche encastré dans le sol émettant un faisceau lumineux directionnel dirigé vers le haut, comprenant:
- un réflecteur optique (11),
- une source lumineuse (3) installée au foyer du réflecteur,
- une unité électrique (9) d'alimentation de la source lumineuse,
- un disque (2) supportant un matériau translucide (1) pour le passage de la lumière vers l'extérieur.
caractérisé en ce qu'il comprend:
un ventilateur (8) assurant un mouvement d'air à l'intérieur du dispositif d'éclairage permettant d'extraire la chaleur issue de la source lumineuse (3) et des composants électriques assurant son alimentation (9) et le dispositif de guidage de l'air constitué du corps (5) et d'un tube (4) assurant la circulation d'air en circuit fermé et le refroidissement du matériau translucide (1) utilisé pour le passage de la lumière vers l'extérieur.

## Description

La présente invention concerne un «Dispositif d'éclairage, notamment projecteur tel que luminaire étanche encastré dans le sol»

On sait qu'il existe un dispositif d'éclairage, notamment projecteur tel que luminaire étanche encastré dans le sol émettant un faisceau lumineux directionnel dirigé vers l'avant, comprenant :
1. un réflecteur optique,
2. une source lumineuse installée au foyer du réflecteur,
3. une unité électrique d'alimentation de la source lumineuse,
4. un disque supportant un matériau translucide pour le passage de la lumière vers l'extérieur.

Ces composants sont installés dans un boîtier étanche pour des utilisations à l'extérieur, destiné notamment à être encastré dans le sol à l'aide d'un pot de réservation qui définit le volume alloué au dispositif.

L'inconvénient de ce dispositif d'éclairage réside dans l'échauffement important du matériau translucide en contact avec l'extérieur et assurant la transmission du faisceau optique.

Cet échauffement dont l'origine est essentiellement due à la chaleur émise par la source de lumière conduit à des températures élevées entraînant des risques de brûlure pour les personnes pouvant avoir un contact accidentel avec cette surface non protégée.

Ceci est notamment critique lorsque le dispositif d'éclairage est installé dans des lieux accessibles au public.

Des dispositions normatives sont élaborées pour maîtriser ce type de risque en classifiant les dispositifs d'éclairage en fonction des conditions d'utilisation.

D'autre part, comme il est essentiel de maintenir la surface du dispositif d'éclairage en contact avec l'extérieur la plus lisse possible pour éviter toute accumulation d'objets tels que poussières, liquides pouvant obstruer le faisceau optique, il n'est pas envisageable d'empêcher l'accès à la surface chaude par un moyen mécanique tel que grille de protection.

La présente invention a pour but de développer un dispositif d'éclairage, notamment projecteur étanche destiné à être encastré, dans le sol, permettant de réduire de façon sensible la température sur le matériau translucide afin de rendre le contact de celui-ci non dangereux comme cela est décrit ci-dessus.

À cet effet, l'invention concerne un dispositif d'éclairage du type défini ci-dessus, caractérisé en ce qu'il comprend un ventilateur électrique permettant de générer un mouvement d'air en circuit fermé à l'intérieur du dispositif d'éclairage.

Ce mouvement d'air est optimisé d'une part pour éliminer les points chauds en particulier celui qui est obtenu au niveau du matériau translucide utilisé pour transmettre le faisceau optique vers l'extérieur et d'autre part pour favoriser la dissipation thermique vers l'extérieur du produit grâce à une enveloppe externe constituée d'un matériau avec une bonne conductivité thermique.

Cette invention permet d'autre part d'abaisser la température propre des composants électriques du type ballast, condensateur, amorceur, nécessaires pour assurer le fonctionnement de la source lumineuse lorsque ces composants sont intégrés dans le dispositif d'éclairage.

Le ventilateur est prévu pour aspirer l'air chauffé par la source lumineuse notamment du type lampe à décharge, les composants électriques notamment du type ballast assurant le fonctionnement correct de la source.

Après passage à travers ce ventilateur, l'air chauffé est envoyé sur la partie inférieure du dispositif d'éclairage permettant ainsi un échange thermique optimal avec l'enveloppe extérieur constitué d'un matériau à coefficient de conductivité élevé.

Le flux d'air ainsi refroidi est dirigé ensuite vers la partie supérieure du dispositif d'éclairage à travers un dispositif de guidage mécanique: cet air entre en contact en partie supérieure avec le matériau translucide utilisé pour transmettre le faisceau optique vers l'extérieur, contribuant à réduire sensiblement sa température.

Les flux d'air peuvent être dans le deux sens.

Le système de ventilation fonctionnant en circuit fermé, l'étanchéité du dispositif d'éclairage, lorsque cela est requis n'est pas modifiée par la mise en place de ce système de refroidissement.

La présente invention sera décrite ci-après de manière plus détaillée à l'aide du schéma d'ensemble illustré dans la fig. 1 du dessin ci-joint.

Dans la figure 2 est représentée une variante du dispositif d'éclairage en objet;

Dans la figure 3 est représentée une variante du dispositif en objet; pourvu d'un double verre;

Dans la figure 4 est représentée une vue détaillée du double verre, applicable au dispositif en objet, avec le but de réduire de façon sensible la température sur le matériau translucide.

Selon le schéma d'ensemble et de principe, l'invention concerne un dispositif d'éclairage émettant un faisceau lumineux directionnel.

Un tel dispositif d'éclairage est notamment un projecteur étanche destiné à être encastré dans le sol.

En particulier, l'invention concerne un système permettant d'abaisser la température du matériau translucide (1) utilisé pour le passage de la lumière émise par le dispositif d'éclairage afin d'éviter des risques de brûlure.

Un ventilateur (8) aspire l'air réchauffé par son passage sur la source lumineuse (3) et sur les composants de l'unité électrique (9) et la rejette sur la partie arrière (13) du corps (5) constituant l'enveloppe externe du dispositif d'éclairage. Un système de guidage d'air constitué par le corps (5) et le tube (4) renvoie l'air refroidi sur la partie supérieure permettant une circulation en circuit fermé.

La source lumineuse est notamment une lampe à décharge fonctionnant avec un appareillage électrique adapté lui-même intégré dans le dispositif d'éclairage.

La définition du volume d'encastrement est délimité à l'aide du pot de réservation (6).

Le dispositif se compose d'un corps (5) sur lequel est fixé un disque (2) supportant un matériau translucide (1) assurant la transmission de la lumière vers l'extérieur.

Ce matériau translucide est refroidi par convection forcée grâce à un flux d'air (12) assurant un échange thermique optimal.

Le dispositif de retour d'air est constitué notamment d'un tube intérieur (4) est positionné de manière concentrique par rapport au corps (5).

Ce dispositif assure les fonctions (non représentées sur le schéma d'ensemble et de principe) de support au réflecteur optique (11), à la source lumineuse (3) et sa douille (10) placée au foyer du réflecteur, à l'unité électrique (9) assurant le fonctionnement de la source lumineuse et du ventilateur.

L'ordre de montage entre l'unité électrique (9) et le ventilateur (8) n'est pas critique et peut être inversé.

L'aspiration provoquée par le ventilateur (8) entraîne un mouvement d'air à l'intérieur du tube (4).

La disposition des différents composants de l'unité électrique (9) notamment ballast, condensateur, amorceur est réalisée pour favoriser la circulation d'air en direction du ventilateur.

Le sens du flux d'air n'est pas critique et peut être inversé.

Les pièces mécaniques assurant les fonctions de support au réflecteur, à la source lumineuse, aux composants électriques disposent de lumières pour favoriser l'écoulement de l'air s'écoulant en direction du ventilateur.

Après avoir traversé le tube et s'être échauffé au contact de la source lumineuse et des différents composants électriques, le flux d'air aspiré par le ventilateur (8), traverse celui-ci puis est dirigé sur la partie inférieure (13) du corps (5) assurant un échange thermique avec celui-ci par convection forcée.

Le retour de l'air est assuré par circulation entre les corps (5) et le tube (4) jouant le rôle de guidage de l'air.

Le câble (7) assure l'alimentation électrique du ventilateur (8) et de l'unité d'alimentation de la source lumineuse (9).

Avec référence particulière aux figures 3 et 4 , dans ces dernières est illustré le dispositif en objet dans une solution alternative à celui représentée dans les figures 1 et 2.

Dans la figure 3 est représenté un dispositif d'éclairage, pourvue d'un double couche 21 et 22 de matériau translucide.

Les couches 21 et 22 de matériau translucide sont séparé par un élément entretoise 23 en matériau isolant, en façon de créer un interstice 24 et de réduire de façon sensible la température sur le matériau translucide sur la couche extérieure 21 du matériau translucide.

Naturellement le dispositif d'éclairage en objet pourra être appliqué, en autre que au sol, en différentes positions prés du sol, mais surélevé.

## Revendications

1. Dispositif d'éclairage, notamment projecteur tel que luminaire étanche encastré dans le sol émettant un faisceau lumineux directionnel dirigé vers le haut, comprenant :
- un réflecteur optique,
- une source lumineuse installée au foyer du réflecteur,
- une unité électrique d'alimentation de la source lumineuse,
- un disque supportant un matériau translucide pour le passage de la lumière vers l'extérieur.
**Caractérisé en ce qu'**il comprend :
un ventilateur (8) assurant un mouvement d'air à l'intérieur du dispositif d'éclairage permettant d'extraire la chaleur issue de la source lumineuse (3) et des composants électriques assurant son alimentation (9) et le dispositif de guidage de l'air constitué du corps (5) et d'un tube (4) assurant la circulation d'air en circuit fermé et le refroidissement du matériau translucide utilisé pour le passage de la lumière vers l'extérieur.

2. Dispositif d'éclairage selon la revendication 1, **caractérisé en ce que** l'unité électrique d'alimentation de la source lumineuse comprend composants électriques assurant son alimentation dans une unité déportée.

3. Dispositif d'éclairage selon la revendication 1 et 2, **caractérisé en ce que** le ventilateur (8) envoie l'air chauffé par la source lumineuse et les composants électriques sur la partie arrière du luminaire (13) constitué d'un corps (5) en matériau assurant une bonne conductivité thermique et permettant ainsi une dissipation thermique vers l'extérieur du dispositif d'éclairage.

4. Dispositif d'éclairage, selon la revendication 1 et 2, **caractérisé en ce que** la source lumineuse est notamment une lampe à décharge fonctionnant avec un appareillage électrique adapté lui-même intégré dans le dispositif d'éclairage.

5. Dispositif d'éclairage, selon la revendication 1 et 2, **caractérisé en ce que** le dispositif se compose d'un corps (5) sur lequel est fixé un disque (2) supportant un matériau translucide (1), lequel est refroidi par convection forcée grâce à un flux d'air (12) assurant un échange thermique.

6. Dispositif d'éclairage, selon la revendication 1 et 2, **caractérisé en ce que** un dispositif de retour d'air, notamment un tube intérieur est positionné de manière concentrique par rapport au corps et assure les fonctions de support au réflecteur optique, à la source lumineuse et sa douille placée au foyer du réflecteur, à l'unité électrique assurant le fonctionnement de la source lumineuse et du ventilateur.

7. Dispositif d'éclairage, selon la revendication 1 et 2, **caractérisé en ce que** l'ordre de montage entre l'unité électrique (9) et le ventilateur peut être inversé.

8. Dispositif d'éclairage, selon la revendication 1 et 2, **caractérisé en ce que** le sens du flux d'air peut être inverse.

9. Dispositif d'éclairage, selon la revendication 1 et 2, **caractérisé en ce que** la disposition des différents composants de l'unité électrique (9) notamment ballast, condensateur, amorceur est réalisée pour favoriser la circulation d'air en direction du ventilateur.

10. Dispositif d'éclairage, selon la revendication 1 et 2, **caractérisé en ce que** l'aspiration provoquée par le ventilateur (8) entraîne un mouvement d'air à l'intérieur du tube (4).

11. Dispositif d'éclairage, selon la revendication 1, **caractérisé en ce que**, après avoir traversé le tube et s'être échauffé au contact de la source lumineuse et des différents composants électriques, le flux d'air aspiré par le ventilateur, traverse celui-ci puis est dirigé sur la partie inférieur du corps assurant un échange thermique avec celui-ci par convection forcée.

12. Dispositif d'éclairage, selon la revendication 1 et 2, **caractérisé en ce que** le retour de l'air est assuré par circulation entre les corps et le tube jouant le rôle de guidage de l'air.

13. Dispositif d'éclairage, selon la revendication 1 et 2, **caractérisé en ce que** les pièces mécaniques assurant les fonctions de support au réflecteur, à la source lumineuse, aux composants électrique disposent de lumières pour favoriser l'écoulement de l'air s'écoulant en direction du ventilateur.

14. Dispositif d'éclairage, selon la revendication 1 et 2, **caractérisé en ce que** le même est pourvu d'un double couche de matériau translucide 21 et 22 ; tels couches 21 et 22 sont séparés par un élément entretoise 23 en matériau isolant en façon de créer un interstice.

15. Dispositif d'éclairage, selon la revendication 1 et 2, **caractérisé en ce que** le même peut être appliqué aussi en positions surélevés autre que en correspondance du sol.
